# EUROPÄISCHE PATENTANMELDUNG

(11) **EP 4 679 023 A1**
(43) Veröffentlichungstag der Anmeldung: **14.01.2026**
(21) Anmeldenummer: 25182478.5
(22) Anmeldetag: 12.06.2025
(51) Int. Cl.: F28D 7/16, F28F 9/013, F28F 9/22

(54) **ROHRBÜNDELWÄRMEÜBERTRAGER UND KÄLTE- ODER WÄRMEANLAGE MIT EINEM ROHRBÜNDELWÄRMEÜBERTRAGER**

(30) Priorität: 12.07.2024 DE 102024119859
(71) Anmelder: BITZER Kühlmaschinenbau GmbH, 71065 Sindelfingen (DE)
(72) Erfinder: Marks, Frank, 72181 Starzach-Bierlingen (DE); Krieger, Christoph, 72108 Rottenburg (DE)
(74) Vertreter: Westphal, Mussgnug & Partner Patentanwälte mbB

(57) **Zusammenfassung**

Die vorliegende Erfindung betrifft einen Rohrbündelwärmeübertrager (2), aufweisend ein Gehäuse (10), das sich entlang einer Längsachse (X) erstreckt und eine einen Innenraum (15) umschließende Gehäusewandung (16) umfasst, ein Rohrbündel (20) mit einer Mehrzahl von Rohren (25), die entlang der Längsachse (X) durch den Innenraum (15) geführt sind, und mindestens eine Umlenkplatte (30), wobei mindestens ein Dichtelement (40) angeordnet ist, das einen Spalt (19) zwischen der mindestens einen Umlenkplatte (30) und der Gehäusewandung (16) dichtet, wobei das mindestens eine Dichtelement (40) einen ersten Abschnitt (41) und einen zu dem ersten Abschnitt (41) abgewinkelten zweiten Abschnitt (42) umfasst, und wobei der zweite Abschnitt (42) mindestens zwei Laschen (45) umfasst, die von dem ersten Abschnitt (41) abstehen. Darüber hinaus betrifft die vorliegende Erfindung eine Kälte- oder Wärmeanlage (1).

## Beschreibung

Die vorliegende Erfindung betrifft einen Rohrbündelwärmeübertrager mit den Merkmalen des Patentanspruchs 1 sowie eine Kälte- oder Wärmeanlage mit den Merkmalen des Patentanspruchs 16.

Aus dem Stand der Technik sind Rohrbündelwärmeübertrager in unterschiedlichen Ausgestaltungen vorbekannt und dienen dem Übertragen von Wärme zwischen einem ersten Medium und einem zweiten Medium oder umgekehrt. Rohrbündelwärmeübertrager weisen typischer Weise ein Gehäuse auf, das sich entlang einer Längsachse erstreckt und eine einen Innenraum umschließende Gehäusewandung umfasst. Darüber hinaus umfasst der Rohrbündelwärmeübertrager ein Rohrbündel mit einer Mehrzahl von Rohren, die entlang der Längsachse durch den Innenraum geführt sind. Der Innenraum des Gehäuses wird von dem ersten Medium durchströmt und die Rohre des Rohrbündels von dem zweiten Medium, wobei Wärme von dem ersten Medium zu dem zweiten Medium oder umgekehrt transportiert werden kann. In dem Innenraum des Gehäuses sind typischerweise Umlenkplatten angeordnet, durch die das erste Medium in dem Innenraum entlang eines Strömungspfades umgelenkt wird, wodurch die Strömung in dem Innenraum und die Wärmeübertragung verbessert werden. Darüber hinaus können die Rohre des Rohrbündels durch die mindestens eine Umlenkplatte in dem Innenraum positioniert gehalten werden.

Rohrbündelwärmeübertrager werden in Kälteanlagen oder Wärmeanlagen beispielsweise als Verflüssiger (Kondensator), Verdampfer, Ölkühler oder Enthitzer verwendet. Das erste Medium kann ein Kältemittel sein, dass mittels einer Verdichtung in einem wärmeabgebenden Rohrbündelwärmeübertrager gekühlt oder verflüssigt oder nach dem Expansionsvorgang durch die Aufnahme von Wärme durch Erhitzen wieder verdampft wird. In vielen Anwendungen ist es gewünscht, wenn ein Phasenübergang von Dampf zu Flüssigkeit bzw. von Flüssigkeit zu Dampf in dem Rohrbündelwärmeübertrager erfolgt, da durch den Phasenübergang zusätzliche Wärmeenergie in Form von latenter Wärme von dem Kältemittel transportiert werden kann.

In der Vergangenheit haben sich Rohrbündelwärmeübertrager bewährt. Zwischen den Umlenkplatten und der Innenwandung des Gehäuses ist fertigungsbedingt aufgrund von Unrundheiten und/oder Toleranzen ein Spalt vorhanden. Dieser Spalt ermöglicht einerseits eine Montage des Rohrbündelwärmeübertragers. Allerdings wirkt sich dieser Spalt negativ auf die Strömungsumlenkung aus, da sich Bypassströmungen durch den Spalt einstellen. Diese Bypassströmungen reduzieren die Strömungsgeschwindigkeit und die Bypassströmung kommt nur vermindert mit den Rohren des Rohrbündels in Kontakt, weshalb die Übertragungsleistung deutlich gemindert wird.

Zur Lösung dieses bekannten Problems wurden in der Vergangenheit herkömmliche Dichtmaterialien, wie zum Beispiel EPDM, oder Silikon verwendet. Allerdings sind Rohrbündelwärmeübertrager mit diesen Dichtmaterialien nur beschränkt einsetzbar, da diese Dichtmaterialien nicht mit einem breiten Spektrum möglicher Medien kompatibel sind und nicht in allen gewünschten Temperatur- und/oder Druckbereichen anwendbar sind.

Hier setzt die vorliegende Erfindung an.

Die vorliegende Erfindung widmet sich der Aufgabe, einen verbesserten Rohrbündelwärmeübertrager vorzuschlagen, der die aus dem Stand der Technik bekannten Nachteile in zweckmäßiger Weise beseitigt. Der vorzuschlagende Rohrbündelwärmeübertrager soll kostengünstig herstellbar sein und eine hohe Effizienz aufweisen.

Diese Aufgaben werden durch einen Rohrbündelwärmeübertrager mit den Merkmalen des Patentanspruchs 1 sowie durch eine Kälte- oder Wärmeanlage mit den Merkmalen des Patentanspruchs 16 gelöst.

Weitere vorteilhafte Ausgestaltungen der vorliegenden Erfindung werden in den Unteransprüchen angegeben.

Der erfindungsgemäße Rohrbündelwärmeübertrager mit den Merkmalen des Patentanspruchs 1 weist ein Gehäuse auf, das sich entlang einer Längsachse erstreckt und eine einen Innenraum umschließende Gehäusewandung umfasst. Das Gehäuse weist bevorzugter Weise einen kreisrunden Querschnitt auf. Das Gehäuse kann auch einen polygonalen oder ovalen Querschnitt oder Mischformen davon aufweisen. Weiterhin umfasst der erfindungsgemäße Rohrbündelwärmeübertrager ein Rohrbündel mit einer Mehrzahl von Rohren und mindestens eine Umlenkplatte, die in dem Innenraum angeordnet ist. Die Rohre sind entlang der Längsachse in dem Innenraum angeordnet.

Durch den Innenraum des Gehäuses kann ein erstes Medium geleitet werden, wobei bevorzugt das erste Medium durch eine erste Einlassöffnung in dem Gehäuse in den Innenraum strömen kann und durch eine erste Auslassöffnung den Innenraum wieder verlassen kann. Durch das Rohrbündel bzw. durch das jeweilige Rohr des Rohrbündels kann ein zweites Medium geleitet werden, wobei in dem Innenraum zwischen den beiden Medien Wärme übertragen werden kann.

Das erste Medium kann durch die mindestens eine Umlenkplatte in dem Innenraum derart umgelenkt werden, dass das erste Medium die Rohre des Rohrbündels bestmöglich umspült, wodurch die Wärmeübertragung verbessert wird.

Darüber hinaus ist mindestens ein Dichtelement angeordnet, das einen Spalt zwischen der mindestens einen Umlenkplatte und der Gehäusewandung dichtet. Das mindestens eine Dichtelement weist weiterhin einen ersten Abschnitt und einen von dem ersten Abschnitt abgewinkelten zweiten Abschnitt auf, wobei der zweite Abschnitt mindestens zwei Laschen umfasst, die von dem ersten Abschnitt abstehen.

Die vorliegende Erfindung beruht auf der Idee, den Spalt zwischen der mindestens einen Umlenkplatte und der Gehäusewandung durch ein bevorzugt elastisches Dichtelement zu verschließen. Das mindestens eine Dichtelement liegt bevorzugt sowohl an der Gehäusewandung als auch an der mindestens einen Umlenkplatte an, wobei die frei abstehenden Laschen ein Aufwellen des zweiten Abschnitts, insbesondere an der gekrümmten Gehäusewandung, vermeiden. Weiterhin können die abgewinkelten Laschen fertigungsbedingte Toleranzen ausgleichen und/oder mit der mindestens einen Umlenkplatte dichtend zusammenwirken. Besonders vorteilhaft ist es, wenn der erste Abschnitt oder der zweite Abschnitt zumindest abschnittsweise an oder bevorzugt unmittelbar auf der Gehäusewandung des Gehäuses aufliegt und der jeweils andere Abschnitt an oder bevorzugt unmittelbar auf der mindestens einen Umlenkplatte angeordnet ist. Besonders vorteilhaft ist es, wenn die mindestens zwei Laschen des zweiten Abschnitts zumindest bereichsweise auf der Gehäusewandung des Außengehäuses aufliegen und der erste Abschnitt dichtend an der Umlenkplatte anliegt.

Weiterbildungsgemäß kann der zweite Abschnitt vorgespannt an der Gehäusewandung oder an der mindestens einen Umlenkplatte anliegen. Insbesondere ist es vorteilhaft, wenn der zweite Abschnitt vorgespannt an der Gehäusewandung anliegt, wodurch einerseits bei der Montage des erfindungsgemäßen Rohrbündelwärmeübertragers die mindestens zwei Laschen die mindestens eine Umlenkplatte zentriert in dem Innenraum positionieren und andererseits die mindestens zwei Laschen eine Kompensation von Fertigungstoleranzen, insbesondere Unrundheiten, ermöglichen.

Die mindestens zwei Laschen können durch Biegen abgewinkelt werden, wobei der Biegewinkel bevorzugt kleiner 90° ist, wodurch die zuvor erwähnte Vorspannung erreicht wird. Bevorzugt beträgt der Biegewinkel 60° bis 85°. Dementsprechend beträgt der Öffnungswinkel bevorzugt 95° - 120°.

Eine Weiterbildung der vorliegenden Erfindung sieht vor, dass das mindestens eine Dichtelement aus einem Blech, insbesondere aus einem Dünnblech hergestellt ist. Das Dünnblech weist vorzugsweise eine Blechdicke kleiner 1 mm auf. Dünnbleche sind typischerweise Walzerzeugnisse aus Metall, weshalb Bleche, insbesondere Edelstahlbleche, eine hohe Materialverträglichkeit gegenüber den Medien aufweisen und über einen großen Druck- und Temperaturbereich einsetzbar sind. Insbesondere ist es bevorzugt, wenn das Blech aus einem Edelmetall hergestellt ist.

Nach Maßgabe einer bevorzugten Weiterbildung der vorliegenden Erfindung ist zwischen den mindestens zwei Laschen ein Schlitz angeordnet, wobei der Schlitz bevorzugt V-förmig ist. Der Schlitz verjüngt sich demnach ausgehend von den freien Enden der Laschen. Bevorzugt ist der Schlitz derart ausgebildet, dass die abgewinkelten mindestens zwei Laschen nicht übereinanderliegen, sondern - bevorzugt unmittelbar - nebeneinanderliegen und noch weiter bevorzugt Stoß an Stoß liegen. Dadurch können etwaige Spaltströmungen durch den Schlitz oder zwischen dem Gehäuse und der Lasche reduziert werden.

Eine Weiterbildung der vorliegenden Erfindung sieht vor, dass die mindestens zwei Laschen durch Biegen jeweils entlang einer Biegekante abgewinkelt werden. Bevorzugt ist die jeweilige Biegekante entlang einer Geraden oder einer Kurve angeordnet. Weiter bevorzugt treffen sich benachbarte Biegekanten in einem Schnittpunkt. Bevorzugt schneiden sich zwei benachbarte, als Geraden ausgebildete Biegekanten in einem Schnittwinkel, wobei der Schnittwinkel einem Teilungswinkel einer der mindestens zwei Laschen entspricht.

In einem umgebogenen Zustand des mindestens einen Dichtelements liegen die Biegekanten der mindestens zwei Laschen in einem ersten Radius R1 und die freien Enden der mindestens zwei Laschen liegen auf einem zweiten Radius R2. Eine Breite b des jeweiligen Schlitzes an den freien Enden der mindestens zwei Laschen kann über einen Zusammenhang b= 2*n* (R2-R1)/N bestimmt werden, wobei N die Anzahl der Laschen über einen kompletten Umfang des Gehäuses beschreibt. Bevorzugt beträgt eine Bogenlänge der mindestens einen Lasche weniger als 50 mm, wodurch im abgewinkelten Zustand der mindestens zwei Laschen Wellungen vermieden werden.

Bevorzugt enden die Schlitze auf oder unmittelbar benachbart zu der Biegekante, insbesondere in dem Schnittpunkt der Biegekanten der mindestens zwei Laschen. Angemerkt wird an dieser Stelle, dass definitionsgemäß unmittelbar benachbart zu der Biegekante auch einen Abstand zu der Biegekante beschreibt, wobei der Abstand bevorzugt kleiner ist als der Biegeradius, in dem die mindestens zwei Laschen abgewinkelt werden.

Weiterhin kann eine Weiterbildung der Erfindung mindestens einen Durchlass an dem mindestens einen Dichtelement umfassen. Der Durchlass gibt den Spalt zwischen der mindestens einen Umlenkplatte und der Gehäusewandung frei und durch den mindestens einen Durchlass kann sich eine Leckageströmung einstellen. Bevorzugt ist der mindestens eine Durchlass zwischen zwei Laschen angeordnet, wobei der mindestens eine Durchlass sich von dem freien Ende der Laschen über den ersten Radius hinaus - also bevorzugt weiter als der Biegeradius - radial nach innen erstreckt. Der Durchlass kann einerseits als Montagehilfe dienen, um die Umfangsposition des mindestens einen Dichtelements gegenüber der mindestens einen Umlenkplatte und/oder dem Gehäuse vorzugeben. Andererseits kann der mindestens eine Durchlass als Strömungsweg für gasförmige oder flüssige Medien in speziellen Anwendungen bspw. Ölkühler dienen.

Es kann vorteilhaft sein, wenn zwei Durchlässe auf diametralen Seiten vorgesehen sind, die beispielsweise eine alternierende Anordnung mehrerer Umlenkplatten entlang der Längsachse mit baugleichen Umlenkplatten ermöglicht.

Darüber hinaus ist der mindestens eine Durchlass bevorzugt in einem bodenseitigen Bereich des Gehäuses angeordnet. Es kann immer wieder vorkommen, dass zu Wartungszwecken das erste Medium aus dem Innenraum abgelassen werden soll. Der mindestens eine Durchlass ermöglicht es, dass das erste Medium nahezu vollständig aus dem Innenraum abgelassen werden kann, da im bodenseitigen Bereich des Gehäuses das erste Medium durch den mindestens einen Durchlass strömen kann.

Eine Weiterbildung der vorliegenden Erfindung sieht vor, dass das Gehäuse und/oder die mindestens eine Umlenkplatte zumindest abschnittweise kreisförmig oder oval sind bzw. ist. Insbesondere ist es bevorzugt, wenn das Gehäuse kreisförmig ist und einen Innenradius aufweist, wobei der Innenradius größer ist, als ein Außenradius der Umlenkplatte. Dadurch wird der zuvor erwähnte Spalt gebildet, der unter anderem eine einfache Montage ermöglicht.

Weiterhin ist es bevorzugt, wenn der Außenradius der Umlenkplatte oder der Innenradius des Gehäuses mit dem ersten Radius des Dichtelements korrespondiert. Insbesondere ist es bevorzugt, wenn der Innenradius des Gehäuses in etwa dem Außenradius der Umlenkplatte oder mit dem ersten Radius des Dichtelements zuzüglich eines Spaltmaßes des Spaltes korrespondiert. Demnach ist es bevorzugt, wenn der Innenradius um das Spaltmaß kleiner ist als der Innenradius des Gehäuses. Auch ist es bevorzugt, wenn der zweite Radius größer ist als der Innenradius des Gehäuses, wobei die Differenz zwischen dem zweiten Radius und dem ersten Radius des Gehäuses die Länge der Laschen angibt.

Eine Weiterbildung der vorliegenden Erfindung sieht vor, dass das Gehäuse entlang der Längsachse eine erste Einlassöffnung und eine erste Auslassöffnung aufweist. Weiterhin ist es bevorzugt, wenn entlang der Längsachse zwischen der ersten Einlassöffnung und der ersten Auslassöffnung die mindestens eine Umlenkplatte angeordnet ist. Die mindestens eine Umlenkplatte kann entweder quer zu der Längsachse orientiert sein, oder in einem Winkel geneigt, beispielsweise zur Erzeugung einer Strömung entlang eines schraubenförmigen Strömungspfades in dem Innenraum, angeordnet sein.

Die mindestens eine Umlenkplatte kann einstückig oder aus mehreren Umlenkplattensegmenten gebildet sein. Beispielsweise kann die mindestens eine Umlenkplatte ein- oder mehrstückig sein und spiral- oder rotor- bzw. schiffschraubenförmig sein.

Darüber hinaus hat es sich als vorteilhaft erwiesen, wenn das mindestens eine Dichtelement entlang der Längsachse, auf der der ersten Einlassöffnung zugewandten Seite der mindestens einen Umlenkplatte angeordnet ist. Durch diese Anordnung wird das mindestens eine Dichtelement durch die Strömung gegen die Gehäusewandung des Gehäuses gedrückt, wodurch die Dichtwirkung der Laschen verbessert wird.

Weiterhin ist es vorteilhaft, wenn der zweite Abschnitt mit dem mindestens einen Dichtelement auf der der ersten Einlassöffnung zugewandten Seite von dem ersten Abschnitt absteht. Durch diese Anordnung werden die mindestens zwei Laschen des mindestens einen Dichtelementes durch die Strömung gegen die Gehäusewandung des Gehäuses gedrückt, wodurch die Dichtwirkung der Laschen verbessert wird.

Nach Maßgabe einer Weiterbildung der vorliegenden Erfindung ist mindestens ein Befestigungsmittel vorgesehen, durch welches das mindestens eine Dichtelement an der mindestens einen Umlenkplatte befestigt ist. Das mindestens eine Befestigungsmittel kann beispielsweise eine Schraube oder eine Niete umfassen und ermöglicht eine einfache und kostengünstige Anbringung des Dichtelements an der Umlenkplatte.

Weiterhin ist es vorteilhaft, wenn das mindestens eine Befestigungsmittel einen Gegenhalter umfasst, wobei das mindestens eine Dichtelement zwischen dem Gegenhalter und der mindestens einem Umlenkplatte, beispielsweise mittels des Befestigungsmittels, insbesondere mittels Schrauben oder Nieten, geklemmt gehalten ist.

Darüber hinaus sieht eine Weiterbildung der vorliegenden Erfindung vor, dass die mindestens eine Umlenkplatte mindestens eine Ausnehmung und mindestens eine Durchbrechung für mindestens ein Rohr des Rohrbündels aufweist. Bevorzugt ist das mindestens eine Rohr des Rohrbündels in der Durchbrechung abgestützt gehalten, währenddessen das erste Medium durch die Ausnehmung in der Umlenkplatte die Umlenkplatte durchströmen kann. Die mindestens eine Ausnehmung kann beispielsweise einen sekantialen Durchlass ausbilden, durch den das erste Medium in der Längsachse durch die mindestens eine Umlenkplatte strömen kann. Auch kann die mindestens eine Ausnehmung ring- oder kreisförmig ausgebildet sein, wodurch der axiale Durchlass entweder radial um die mindestens eine Umlenkplatte oder innerhalb der mindestens einen Umlenkplatte ausgebildet ist.

Auch hat es sich als vorteilhaft erwiesen, wenn zwischen der Einlassöffnung und der Auslassöffnung eine Mehrzahl von Umlenkplatten zueinander beabstandet angeordnet sind. Insbesondere ist es bevorzugt, wenn die Mehrzahl von Umlenkplatten in einer Reihe entlang der Längsachse angeordnet ist, wobei noch weiter bevorzugt die Mehrzahl von Umlenkplatten äquidistant zueinander angeordnet ist. Auch kann es vorteilhaft sein, wenn der Abstand zwischen der Mehrzahl von Umlenkplatten entlang der Längsachse zu oder abnimmt, um etwaige Dichteänderungen des Mediums in dem Innenraum zwischen der ersten Einlassöffnung und der zweiten Einlassöffnung zu berücksichtigen.

Darüber hinaus hat es sich als vorteilhaft erwiesen, wenn die Mehrzahl von Umlenkplatten mit der mindestens einen Ausnehmung entlang der Längsachse alternierend angeordnet ist, um einen wellen- oder mäanderförmigen Strömungspfad von der ersten Einlassöffnung zu der ersten Auslassöffnung vorzugeben. Beispielsweise können die Umlenkplatten, die eine sekantiale Ausnehmungen aufweisen, derart angeordnet sein, dass die sekantialen Ausnehmungen abwechselnd auf gegenüberliegenden Seiten in dem Innenraum angeordnet sind, wodurch der wellen- oder mäanderförmige Strömungspfad vorgegeben wird. Dabei ist es vorteilhaft, wenn sich die alternierend angeordneten Ausnehmungen in der Längsachse gesehen nicht überlappen.

Ein weiterer Aspekt der vorliegenden Erfindung betrifft eine Kälte- oder Wärmeanlage mit wenigstens einem erfindungsgemäßen Rohrbündelwärmeübertrager.

Nachfolgend werden unter Bezugnahme auf die beigefügten Zeichnungen eine Kälteanlage sowie zwei Ausführungsbeispiele eines Rohrbündelwärmeübertragers und deren Weiterbildungen im Detail beschrieben. Es zeigen:
- Figur 1: eine schematische und stark vereinfachte Kälteanlage mit drei Rohrbündelwärmeübertragern, einem Verdichter und einem Expansionsorgan,
- Figur 2: eine schematische, stark vereinfachte und teilweise geschnittene Ansicht eines ersten Ausführungsbeispiels des Rohrbündelwärmeübertragers gemäß Figur 1, wobei der Rohrbündelwärmeübertrager in einem in einem Gehäuse ausgebildeten Innenraum mehrere Umlenkplatten aufweist, wobei Dichtelemente mit abgewinkelten Laschen vorgesehen sind, die einen Spalt zwischen der Umlenkplatte und dem Gehäuse abdichten,
- Figur 3: eine teilweise geschnittene Detaildarstellung des Dichtelements und des Gehäuses gemäß Figur 2,
- Figur 4: eine Schnittdarstellung des Dichtelements und des Gehäuses gemäß Figur 3,
- Figur 5: eine teilweise geschnittene und perspektivische Detaildarstellung des Dichtelements und des Gehäuses gemäß den Figuren 2-4,
- Figur 6a: eine Draufsicht auf das Dichtelement gemäß den Figuren 2-5, wobei die Laschen noch nicht durch Biegen abgewinkelt sind,
- Figur 6b: eine Detaildarstellung des Dichtelements gemäß Figur 6a,
- Figur 7: eine Weiterbildung des Dichtelements gemäß Figur 6a,
- Figur 8: eine schematische, stark vereinfachte, teilweise geschnittene und perspektivische Darstellung eines zweiten Ausführungsbeispiels des Rohrbündelwärmeübertragers gemäß Figur 1, und
- Figur 9: eine teilweise geschnittene Ansicht und Seitenansicht des Rohrbündelwärmeübertragers gemäß Figur 8.

Gleiche oder funktional gleiche Bauteile werden mit den gleichen Bezugszeichen gekennzeichnet. Darüber hinaus sind in den Figuren nicht alle gleichen oder funktional gleichen Bauteile mit einer Bezugsziffer versehen.

Figur 1 zeigt eine Kälteanlage 1, aufweisend einen Verdichter 3, drei Rohrbündelwärmeübertrager 2 und ein Expansionsorgan 4, wobei zum besseren Verständnis die drei Rohrbündelwärmeübertrager 2 mit den Bezugszeichen 2a, 2b und 2c kenntlich gemacht sind.

Ein von dem Verdichter 3 kommendes erstes Medium A wird zu einem ersten Rohrbündelwärmeübertrager 2a geleitet und durch eine Wärmeabgabe an ein zweites Medium B verflüssigt. Anschließend wird das erste Medium A über ein Expansionsorgan 4 zu dem zweiten Rohrbündelwärmeübertrager 2b geleitet, wobei in dem zweiten Rohrbündelwärmeübertrager 2b die Wärme von einem zu kühlenden dritten Medium C von dem ersten Medium A aufgenommen werden kann, wodurch das erste Medium A des Kältekreislaufs wieder verdampft und vom Verdichter 3 zur erneuten Verdichtung angesaugt wird.

Das von dem Verdichter 3 kommende erste Medium A kann vor dem ersten Rohrbündelwärmeübertrager 2a durch einen Ölabscheider 5 geführt werden, durch den in dem ersten Medium A mitgeführtes Öl abgeschieden werden kann. Das abgeschiedene Öl kann mittels eines dritten Rohrbündelwärmeübertragers 2c gekühlt werden, bevor es wieder zurück zum Verdichter 3 geleitet wird.

Der Rohrbündelwärmeübertrager 2 kann sowohl in der in Figur 1 dargestellten Kälteanlage, als auch in einer Wärmeanlage - auch Wärmepumpe genannt - verwendet werden. Auch kann der Rohrbündelwärmeübertrager 2 zum Enthitzen von Öl oder anderen flüssigen oder gasförmigen Medien verwendet werden, wobei das jeweilige erste Medium A auch einen Phasenwechsel von Flüssigkeit zu Dampf und umgekehrt in dem Rohrbündelwärmeübertrager 2 vollziehen kann.

Figur 2 zeigt eine schematische, stark vereinfachte und teilweise geschnittene Ansicht eines ersten beispielhaften Ausführungsbeispiels des Rohrbündelwärmeübertragers 2.

Der Rohrbündelwärmeübertrager 2 umfasst ein als Ganzes bezeichnetes Gehäuse 10, das sich entlang einer Längsachse X erstreckt und eine einen Innenraum 15 umschließende Gehäusewandung 16 umfasst. Das Gehäuse 10 kann bevorzugt zylinderförmig ausgebildet sein, wobei die Längsachse X eine Symmetrieachse des Gehäuses 10 sein kann. Das Gehäuse 10 erstreckt sich entlang der Längsachse X zwischen einem ersten Endbereich 13 und einem zweiten Endbereich 14.

Das Gehäuse 10 umfasst eine erste Einlassöffnung 11 und eine erste Auslassöffnung 12. Die erste Einlassöffnung 11 ist in dem ersten Endbereich 13 angeordnet und die erste Auslassöffnung 12 ist in der Längsachse X auf der gegenüberliegenden Seite in dem zweiten Endbereich 14 angeordnet.

Durch die erste Einlassöffnung 11 kann ein erstes Medium A in den Innenraum 15 geleitet werden und das erste Medium A kann durch die erste Auslassöffnung 12 aus dem Innenraum 15 ausgeleitet werden.

Weiterhin umfasst der Rohrbündelwärmeübertrager 2 ein Rohrbündel 20 mit einer Mehrzahl von Rohren 25, die entlang der Längsachse X und parallel zu dieser durch den Innenraum 15 geführt sind.

Aus Gründen der Vereinfachung sind in Figur 2 lediglich zwei Rohre 25 dargestellt. Die Rohre 25 des Rohrbündels 20 sind parallel zu der Längsachse X durch den Innenraum 15 geführt und erstrecken sich zwischen dem ersten Endbereich 13 und dem zweiten Endbereich 14.

Das jeweilige Rohr 25 bzw. das Rohrbündel 20 ist mit einer zweiten Einlassöffnung 21 und einer zweiten Auslassöffnung 22 verbunden und kann von einem zweiten Medium B durchströmt werden.

Das jeweilige Rohr 25 kann eine glatte Oberfläche aufweisen oder berippt sein, um die Wärmeübertragungsfläche zu vergrößern.

Das jeweilige Rohr 25 ist konfiguriert, das erste Medium A in dem Innenraum 15 von dem zweiten Medium B in dem jeweiligen Rohr 25 zu trennen und einen Wärmestrom durch die Wandung des Rohrs 25 zwischen den beiden Medien A, B zu übertragen.

Das jeweilige Rohr 25 mündet in dem ersten Endbereich 13 und in dem zweiten Endbereich 14 in einem Verteil- bzw. Sammeldeckel 18, der in Abhängigkeit von der Fließrichtung des zweiten Mediums B das zweite Medium B von der zweiten Einlassöffnung 21 auf die Rohre 25 des Rohrbündel 20 verteilt oder das zweite Medium B von dem Rohrbündel 20 sammelt und dieses zu der zweiten Auslassöffnung 22 leitet.

Das Gehäuse 10 bzw. der Innenraum 15 ist im ersten Endbereich 13 und im zweiten Endbereich 14 jeweils durch einen Rohrboden 17 verschlossen, wodurch das zweite Medium B in dem Verteil- bzw. Sammeldeckel 18 von dem ersten Medium A in dem Innenraum 15 getrennt ist. Die Rohre 25 können die Rohrböden 17 durchdringen und sind mit diesen beispielsweise durch Schweißen, Löten, Bördeln oder Kleben verbunden.

In dem Innenraum 15 ist entlang der Längsachse X eine Mehrzahl von Umlenkplatten 30 in einer Reihe angeordnet. Die Umlenkplatten 30 können durch eine oder mehrere Stangen, z. B. Gewindestangen, miteinander verbunden werden.

Die Umlenkplatten 30 sind entlang der Längsachse X zwischen der ersten Einlassöffnung 11 und der ersten Auslassöffnung 12 angeordnet, wobei bevorzugt die Umlenkplatten 30 äquidistant zueinander angeordnet sind. In dem dargestellten Ausführungsbeispiel sind die Umlenkplatten 30 quer zu der Längsachse X angeordnet.

Die Umlenkplatten 30 können mittels Stangen 36 verbunden sein, mit denen die Umlenkplatten 30 im Innenraum 15 positioniert gehalten werden können. Die jeweilige Stange 36 kann beispielsweise eine Gewindestange sein.

Die jeweilige Umlenkplatte 30 kann aus einem Blech hergestellt sein und umfasst eine Vielzahl von Durchbrechungen 32, wobei durch die jeweilige Durchbrechung 32, wie in Figur 2 angedeutet ist, ein Rohr 25 hindurchgesteckt ist. Die jeweilige Durchbrechung 32 ist an die Form und Größe des jeweiligen Rohrs 25 angepasst.

Bereits an dieser Stelle wird angemerkt, dass sämtliche Umlenkplatten 30 im Allgemeinen mit dem Bezugszeichen 30 gekennzeichnet sind. Figur 2 kann entnommen werden, dass zwei unterschiedliche Umlenkplatten 30 abwechselnd entlang der Längsachse X angeordnet sind, wobei diese nachfolgend als erste Umlenkplatten 30a und die anderen als zweite Umlenkplatten 30b bezeichnet werden. Auf die Unterschiede zwischen den ersten Umlenkplatten 30a und den zweiten Umlenkplatten 30b wird weiter unten noch detailliert eingegangen.

Die erste Umlenkplatte 30a sollte zur Vermeidung von Bypassströmungen möglichst dichtend an der Gehäusewandung 16 anliegen, jedoch ist fertigungsbedingt zwischen der Gehäusewandung 16 und der ersten Umlenkplatte 30 ein Spalt 19 ausgebildet, durch den sich eine Bypassströmung ausbilden kann. Der Spalt 19, siehe Figur 4, weist vorzugsweise ein mittleres Spaltmaß S im Bereich 1 mm ≤ S ≤ 10 mm, vorzugsweise S ≤ 5 mm, auf.

Wie nachfolgend - insbesondere unter Bezugnahme auf die Figuren 3-5 - erläutert werden wird, ist auf den ersten Umlenkplatten ein Dichtelement 40 angeordnet, das den Spalt 19 zwischen der jeweiligen ersten Umlenkplatte 30a und der Gehäusewandung 16 dichtet. Das jeweilige Dichtelement 40 kann ring- oder bogenförmig sein und kann aus einem Blech oder Edelstahlblech hergestellt werden. Insbesondere ist es bevorzugt, wenn das Dichtelement 40 aus einem Dünnblech hergestellt ist, wobei die Blechdicke 1mm und dünner ist.

Das jeweilige Dichtelement 40 kann bevorzugt entlang der Längsachse X auf der der ersten Einlassöffnung 11 zugewandten Seite der ersten Umlenkplatte 30a angeordnet sein.

Das Dichtelement 40 kann auf der Umlenkplatte 30 mittels Befestigungsmitteln 50 angeordnet sein. Das mindestens eine Befestigungsmittel 50 kann, wie in Figur 5 angedeutet ist, eine Schraube oder eine Niete 52 umfassen und/oder einen Gegenhalter 54 - siehe Figur 4. Der Gegenhalter 54 klemmt das Dichtelement 40 zwischen die Umlenkplatten 30 ein, wodurch dieser flächig gegen die Umlenkplatte 30 gepresst wird. Der Gegenhalter 54 kann beispielsweise mittels Schrauben oder Nieten mit der Umlenkplatte 30 verbunden sein.

Der jeweilige Dichtelement 40 umfasst einen ersten Abschnitt 41 und einen zweiten Abschnitt 42, wobei der zweite Abschnitt 42 eine Vielzahl von Laschen 45 aufweist, die von dem ersten Abschnitt 41, insbesondere im eingebauten Zustand abgewinkelt, abstehen.

Der erste Abschnitt 41 wirkt dichtend mit der ersten Umlenkplatte 30a zusammen und der durch die abgewinkelten Laschen 45 gebildete zweite Abschnitt wirkt dichtend mit der Wandung 16 des Gehäuses 10 zusammen.

Wie insbesondere den Figuren 3 und 4 entnommen werden kann, liegen die Laschen 45, insbesondere die freien Enden der Laschen 45, an der Wandung 16 an, wobei bevorzugt die Laschen 45 vorgespannt gegen die Wandung 16 drücken.

Durch die Vorspannung können insbesondere fertigungsbedingte Toleranzen, wie beispielsweise Unrundheiten, ausgeglichen werden. Als weiterer Vorteil der Vorspannung kann genannt werden, dass die erste Umlenkplatte 30a insbesondere bei der Montage in dem Innenraum 15 zentriert positioniert wird. Dies erleichtert die Montage des Rohrbündelwärmeübertragers 2.

Zwischen den Laschen 45 ist jeweils ein Schlitz 46 angeordnet, wobei der Schlitz 46 bevorzugt V-förmig ist, siehe Fig. 6. Der Schlitz 46 verjüngt sich ausgehend von den freien Enden der Laschen 45.

Der jeweilige Schlitz 46 kann derart ausgebildet sein, dass die Laschen 45, insbesondere die freien Enden der Laschen 45 nicht übereinanderliegen, sondern im Idealfall im abgewinkelten bzw. eingebauten Zustand des Dichtelements in dem Gehäuse 10 Stoß an Stoß nebeneinanderliegen.

Das Dichtelement 40 kann entweder durch Biegen hergestellt werden und/oder das Dichtelement wird bei dem Einschieben der Umlenkplatte mit dem an der Umlenkplatte angeordneten Dichtelement 40 verbogen. Vor dem Biegen ist das Dichtelement 40 gemäß dem in Figur 6a dargestellten Ausführungsbeispiel eben und insbesondere ringförmig.

Eine Weiterbildung des Dichtelements 40 in Figur 7 zeigt, dass das Dichtelement 40 auch bogenförmig sein kann. Die Verwendung von bogenförmigen Dichtelementen 40 kann dann zweckmäßig sein, wenn beispielsweise nur ein Bereich über dem Umfang einer Umlenkplatte 30 abgedichtet werden soll. Auch können mehrere Dichtelemente 40 über den Umfang verteilt angeordnet werden. Dies kann beispielsweise zu Kostenvorteilen führen und/oder eine einfachere Fertigung und/oder einfachere Handhabung in der Montage ermöglichen.

Zum Abwinkeln der Laschen 45 in dem zweiten Abschnitt 42 werden die beispielhaft in Figur 6a, 6b oder 7 dargestellten Streifen gebogen, wobei das Biegen der jeweiligen Lasche 45 entlang einer Biegekante 43 mit einem Biegeradius R erfolgen kann.

Unter Bezugnahme auf die Figuren 6 oder 7 ist ersichtlich, dass das Dichtelement 40 einen ersten Radius R1 und einen zweiten Radius R2 aufweist.

In einem umgebogenen Zustand des Dichtelements 40 gemäß den Figuren 6 oder 7 schneiden sich die Biegekanten 43 der mindestens Laschen 45 in dem ersten Radius R1 und die freien Enden der Laschen liegen auf einem zweiten Radius R2.

Die Figuren 6 und 7 zeigen, dass die jeweilige Biegekante 43 idealisiert entlang einer Geraden oder einer Kurve angeordnet ist. Bevorzugt schneiden sich benachbarte Biegekanten in einem Schnittpunkt. Bevorzugt schneiden sich zwei benachbarte als Geraden ausgebildete Biegekanten 43 in einem Winkel, wobei der Winkel einem Teilungswinkel einer der mindestens zwei Laschen 45 entspricht.

Wie bereits erwähnt, kann der jeweilige Schlitz 46 V-förmig sein und sich, wie in den Figuren 6 und 7 gezeigt ist, ausgehend von den freien Enden der Laschen 45 zum ersten Radius R1 hin verjüngen.

Eine Breite b des jeweiligen Schlitzes 46 - siehe Figur 6b - an den freien Enden der mindestens zwei Laschen 45 kann über einen Zusammenhang $b = \frac{2 π \left(R2-R1\right)}{N}$ bestimmt werden, wobei N die Anzahl der Laschen 45 über einen kompletten Umfang des Gehäuses 10 beschreibt. Bevorzugt beträgt eine Bogenlänge der mindestens einen Lasche 45 weniger als 50 mm, wodurch im abgewinkelten Zustand der Lasche 45 Wellungen vermieden werden.

Weiterhin kann insbesondere der Figur 6a entnommen werden, dass das Dichtelement 40 zwei Durchlässe 49 aufweisen kann, durch die das erste Medium A hindurchströmen kann.

Der jeweilige Durchlass 49 gibt den Spalt 19 zwischen der mindestens einen Umlenkplatte 30 und der Gehäusewandung 16 frei und durch den mindestens einen Durchlass 49 kann sich eine Leckageströmung einstellen.

Der jeweilige Durchlass 49 ist zwischen zwei Laschen 45 angeordnet, wobei der Durchlass 49 sich von dem freien Ende der Laschen 45 über den ersten Radius R1 hinaus - also bevorzugt weiter als der Biegeradius - radial nach innen erstreckt. Der Durchlass 49 kann einerseits als Montagehilfe dienen, um die Umfangsposition des Dichtelements gegenüber der mindestens einen Umlenkplatte 30 und/oder dem Gehäuse 10 vorzugeben. Andererseits kann der mindestens eine Durchlass 49 als Strömungsweg für gasförmige oder flüssige Medien in speziellen Anwendungen bspw. Ölkühler dienen.

Der Durchlass 49 ist bevorzugt in einem bodenseitigen Bereich des Gehäuses 10 angeordnet, wobei weiter bevorzugt im bodenseitigen Bereich des Gehäuses 10 ein Wartungsauslass angeordnet sein kann.

Beispielsweise kann es zu Wartungszwecken erforderlich sein, das erste Medium A aus dem Innenraum 15 abzulassen. Der Durchlass 49 verhindert, dass die Umlenkplatten 30 das erste Medium in dem Innenraum 15 aufstauen. Durch den Durchlass kann das erste Medium A bevorzugt vollständig aus dem Innenraum 15 durch den Wartungsauslass abgelassen werden.

Das Dichtelement 40 kann auf einer Innenseite eine Durchgangsöffnung 48 aufweisen, wobei die Durchgangsöffnung 48 so ausgeformt sein kann, dass das Rohrbündel 20 oder Teile dessen hindurchgeführt werden kann bzw. können.

Weiterhin kann das Dichtelement 40 Öffnungen 56 für die Befestigungsmittel 50 aufweisen.

Wieder unter Bezugnahme auf das erste Ausführungsbeispiel des Rohrbündelwärmeübertragers 2 - dargestellt in Figur 2 - ist ersichtlich, dass die Umlenkplatten 30 zusätzlich zu den Durchbrechungen für die Rohre 25 des Rohrbündels 20 jeweils eine Ausnehmung 34 aufweisen.

Die ersten Umlenkplatten 30a in Figur 2a weisen eine zentrische Ausnehmung 34a und die zweiten Umlenkplatten 30b eine ringförmige Ausnehmung 34a zur Ausbildung eines Ringkanals zwischen der zweiten Umlenkplatte 30b und der Gehäusewandung 16 auf.

Entlang der Längsachse sind die ersten Umlenkplatten 30a und die zweiten Umlenkplatten 30b in Reihe abwechselnd angeordnet. Dadurch wird das erste Medium A von der ersten Einlassöffnung 11 zu der ersten Auslassöffnung 12 entlang eines wellen- oder mäanderförmigen Strömungspfades geführt, wie in Figur 2 anhand der Pfeillinien angedeutet ist.

In dem in Figur 2 dargestellten Ausführungsbeispiel wird der Spalt 19 zwischen der Gehäusewandung 16 und der ersten Umlenkplatte 30a durch mindestens ein Dichtelement 40 über den Umfang abgedichtet. Das erste Medium fließt mittig durch die erste Ausnehmung 34a durch die erste Umlenkplatte 30a.

Die zweiten Umlenkplatten 30b weisen kein Dichtelement auf und das erste Medium A kann durch den Ringkanal zwischen der Gehäusewandung und der zweiten Umlenkplatte 30b strömen. Durch den derartigen wellenförmigen Strömungspfad wird die Strömung in dem Innenraum 15 und der Wärmeübergang verbessert.

Die Figuren 8 und 9 zeigen ein zweites Ausführungsbeispiel des Rohrbündelwärmeübertragers 2, wobei lediglich auf die Unterschiede zu dem zuvor beschriebenen Ausführungsbeispiel eingegangen wird. Angemerkt wird, dass aus Gründen der Vereinfachung in den Figuren 8 und 9 einige Merkmale wie beispielsweise die Durchbrechungen 32 für die Rohre 25 oder das Rohrbündel 20 nicht dargestellt sind.

Wie den Figuren 8 und 9 entnommen werden kann, sind entlang der Längsachse X eine Mehrzahl von Umlenkplatten 30 angeordnet, die zum besseren Verständnis mit dem Bezugszeichen 30c gekennzeichnet sind. Die jeweilige Umlenkplatte 30c weist eine sekantiale Ausnehmung 34c auf, durch die das erste Medium A in der Längsachse X hindurchströmen kann. Die Umlenkplatten 30c können, wie in den Figuren 8 und 9 dargestellt ist, entlang der Längsachse alternierend angeordnet sein. Anders ausgedrückt sind die Umlenkplatten 30c abwechselnd jeweils um 180° um die Längsachse X gedreht angeordnet. Dadurch wird das erste Medium A von der ersten Einlassöffnung 11 zu der ersten Auslassöffnung 12 entlang eines wellen- oder mäanderförmigen Strömungspfades geführt, wie in Figur 9 anhand der Pfeillinien angedeutet ist.

An der jeweiligen Umlenkplatte 30c ist ein Dichtelement 40 angeordnet, wobei das Dichtelement 40 bogenförmig ist und den Spalt 19 zwischen der Gehäusewandung 16 und der Umlenkplatte 30c abdichtet. In dem Bereich, in dem die Ausnehmung 34 c ausgebildet ist, wird kein Dichtelement 40 benötigt.

### Bezugszeichenliste

- 1: Kälteanlage
- 2: Rohrbündelwärmeübertrager
- 3: Verdichter
- 4: Expansionsorgan
- 5: Ölabscheider
- 10: Gehäuse
- 11: erste Einlassöffnung
- 12: erste Auslassöffnung
- 13: erster Endbereich
- 14: zweiter Endbereich
- 15: Innenraum
- 16: Gehäusewandung
- 17: Rohrboden
- 18: Sammeldeckel
- 19: Spalt
- 20: Rohrbündel
- 21: zweite Einlassöffnung
- 22: zweite Auslassöffnung
- 25: Rohr
- 30: Umlenkplatte
- 32: Durchbrechung
- 34: Ausnehmung
- 36: Stange
- 40: Dichtelement
- 41: erster Abschnitt
- 42: zweiter Abschnitt
- 43: Biegekante
- 45: Lasche
- 46: Schlitz
- 48: Durchgangsöffnung
- 49: Durchlass
- 50: Befestigungsmittel
- 52: Niete
- 54: Gegenhalter
- 56: Öffnung
- A: erstes Medium
- B: zweites Medium
- R: Biegeradius
- R1: erster Radius
- R2: zweiter Radius
- RA: Außenradius von 30
- RI: Innenradius von 10
- X: Längsachse

## Patentansprüche

1. Rohrbündelwärmeübertrager (2), aufweisend
- ein Gehäuse (10), das sich entlang einer Längsachse (X) erstreckt und eine einen Innenraum (15) umschließende Gehäusewandung (16) umfasst,
- ein Rohrbündel (20) mit einer Mehrzahl von Rohren (25), die entlang der Längsachse (X) durch den Innenraum (15) geführt sind, und
- mindestens eine Umlenkplatte (30),
**dadurch gekennzeichnet, dass**
- mindestens ein Dichtelement (40) angeordnet ist, das einen Spalt (19) zwischen der mindestens einen Umlenkplatte (30) und der Gehäusewandung (16) dichtet,
- wobei das mindestens eine Dichtelement (40) einen ersten Abschnitt (41) und einen zu dem ersten Abschnitt (41) abgewinkelten zweiten Abschnitt (42) umfasst, und
- wobei der zweite Abschnitt (42) mindestens zwei Laschen (45) umfasst, die von dem ersten Abschnitt (41) abstehen.

2. Rohrbündelwärmeübertrager (1) nach Anspruch 1,
**dadurch gekennzeichnet, dass**
der erste Abschnitt (41) auf der mindestens einen Umlenkplatte (30) angeordnet ist und dass der zweite Abschnitt (42) an der Gehäusewandung (16) anliegt oder dass der erste Abschnitt (41) an der Gehäusewandung (16) anliegt und dass der zweite Abschnitt (42) auf der mindestens einen Umlenkplatte (30) angeordnet ist.

3. Rohrbündelwärmeübertrager (2) nach Anspruch 1 oder 2,
**dadurch gekennzeichnet, dass**
der zweite Abschnitt (42) vorgespannt an der Gehäusewandung (16) oder an der mindestens einen Umlenkplatte (30) anliegt.

4. Rohrbündelwärmeübertrager (2) nach einem der vorgenannten Ansprüche,
**dadurch gekennzeichnet, dass**
das mindestens eine Dichtelement (40) aus einem Dünnblech, vorzugweise mit einer Blechdicke kleiner 1mm, hergestellt ist.

5. Rohrbündelwärmeübertrager (2) nach einem der vorgenannten Ansprüche,
**dadurch gekennzeichnet, dass**
zwischen den mindestens zwei Laschen (45) ein Schlitz (46) angeordnet ist, der vorzugsweise V-förmig ist.

6. Rohrbündelwärmeübertrager (2) nach einem der vorgenannten Ansprüche,
**dadurch gekennzeichnet, dass**
die mindestens zwei Laschen (45) durch Biegen jeweils entlang einer Biegekante (43) abgewinkelt werden.

7. Rohrbündelwärmeübertrager (2) nach einem der vorgenannten Ansprüche,
**dadurch gekennzeichnet, dass**
das mindestens eine Dichtelement (40) einen Durchlass (49) aufweist, der den Spalt (19) freigibt.

8. Rohrbündelwärmeübertrager (2) nach einem der vorgenannten Ansprüche,
**dadurch gekennzeichnet, dass**
das mindestens eine Dichtelement (40) durch mindestens ein Befestigungsmittel (50) an der mindestens einen Umlenkplatte (30) befestigt ist.

9. Rohrbündelwärmeübertrager (2) nach einem der vorgenannten Ansprüche,
**dadurch gekennzeichnet, dass**
das mindestens eine Befestigungsmittel (50) einen Gegenhalter (54) umfasst, wobei das mindestens eine Dichtelement (40) zwischen dem Gegenhalter (54) und der mindestens einem Umlenkplatte (30) geklemmt gehalten ist.

10. Rohrbündelwärmeübertrager (2) nach einem der vorgenannten Ansprüche,
**dadurch gekennzeichnet, dass**
die mindestens eine Umlenkplatte (30) mindestens eine Ausnehmung (34) und mindestens eine Durchbrechung (32) für mindestens ein Rohr (25) des Rohrbündels (20) aufweist.

11. Rohrbündelwärmeübertrager (2) nach einem der vorgenannten Ansprüche,
**dadurch gekennzeichnet, dass**
der Innenraum (15) des Gehäuses (10) entlang der Längsachse (X) eine erste Einlassöffnung (11) und eine erste Auslassöffnung (12) aufweist und dass entlang der Längsachse (X) zwischen der ersten Einlassöffnung (11) und der ersten Auslassöffnung (12) die mindestens eine Umlenkplatte (30) angeordnet ist.

12. Rohrbündelwärmeübertrager (2) nach einem der vorgenannten Ansprüche,
**dadurch gekennzeichnet, dass**
das mindestens eine Dichtelement (40) auf der der ersten Einlassöffnung (11) zugewandten Seite der mindestens einen Umlenkplatte (30) angeordnet ist.

13. Rohrbündelwärmeübertrager (2) nach einem der vorgenannten Ansprüche,
**dadurch gekennzeichnet, dass**
der zweite Abschnitt (42) des mindestens einen Dichtelements (40) auf der der ersten Einlassöffnung (11) zugewandten Seite von dem ersten Abschnittes (41) absteht.

14. Rohrbündelwärmeübertrager (2) nach einem der vorgenannten Ansprüche,
**dadurch gekennzeichnet, dass**
zwischen der ersten Einlassöffnung (11) und der ersten Auslassöffnung (12) eine Mehrzahl von Umlenkplatten (30) angeordnet sind.

15. Rohrbündelwärmeübertrager (2) nach einem der vorgenannten Ansprüche,
**dadurch gekennzeichnet, dass**
die Mehrzahl von Umlenkplatten (30) mit der mindestens einen Ausnehmung (34) entlang der Längsachse (X) alternierend angeordnet sind, um einen wellen- oder mäanderförmigen Strömungspfad von der ersten Einlassöffnung (11) zu der ersten Auslassöffnung (12) vorzugeben.

16. Kälte- oder Wärmeanlage (1) aufweisend einen Rohrbündelwärmeübertrager (2) nach einem der vorgenannten Ansprüche.
